# EUROPÄISCHE PATENTSCHRIFT

(11) **EP 2 061 636 B1**
(45) Veröffentlichungstag und Bekanntmachung des Hinweises auf die Patenterteilung: **26.05.2010**
(21) Anmeldenummer: 07786212.6
(22) Anmeldetag: 20.07.2007
(51) Int. Cl.: B26B 23/00, B26B 9/00, B21K 11/02, B21D 53/64

(54) **HACKMESSER MIT STAUCHGESCHMIEDETEM KROPF**
CLEAVER HAVING A CRUSH-FORGED CRANK
HACHOIR AVEC GARDE FORGÉE PAR COMPRESSION

(30) Priorität: 12.09.2006 DE 102006042658
(43) Veröffentlichungstag der Anmeldung: 27.05.2009
(73) Patentinhaber: ZWILLING J. A. Henckels Aktiengesellschaft, 42657 Solingen (DE)
(72) Erfinder: DROESE, Joachim, 40764 Langenfeld (DE)
(74) Vertreter: COHAUSZ DAWIDOWICZ HANNIG & SOZIEN
(86) Internationale Anmeldenummer: PCT/EP2007/006459
(87) Internationale Veröffentlichungsnummer: WO 2008/031475

(56) Entgegenhaltungen:
- EP-A- 1 688 224
- DE-A1- 1 452 833
- DE-U1- 29 501 356
- DE-U1- 29 617 964
- GB-A- 764 673
- US-A1- 2006 000 314
- US-A1- 2006 117 576

## Beschreibung

Die vorliegende Erfindung betrifft ein Hackmesser mit einem stauchgeschmiedetem Kröpf.

Hackmesser mit einem stauchgeschmiedetem Kropf sind bekannt und setzen sich aus einem Messerblatt und/oder einer Messerklinge, einem Kropf und einem Griff zusammen, wobei der Griff mit dem Messerblatt und/oder einer Messerklinge über den Kropf miteinander verbunden ist. Auch sind Messer bekannt, bei denen die Klinge, der Kropf und der Erl durch Stauchschmiedung aus einem einzigen Rohling hergestellt werden.

Die FR 2 612 432 A1 beschreibt beispielsweise ein Verfahren zur Herstellung eines aus mehreren Elementen bestehenden Hackmessers, bei dem ein Erl über einen stauchgeschmiedetem Kropf mit dem Messerblatt verbunden wird. Hingegen beschreibt die GB 692 042 A ein Verfahren zur Herstellung eines Messers, wobei der aus einem harten und rostfreien Material in einem Stück ausgestanzte Rohling zu einem Messer mit stauchgeschmiedetem Kropf verarbeitet wird.

Bei der Anwendung der bekannten Hackmesser kann es einen Kontakt zwischen den den Griff ergreifenden Fingern und der erlseitigen Messerblatt- und/oder Messerklingenfläche geben. Dadurch kann es zu unangenehmen Druckstellen an den Fingern kommen, weil die erlseitige Klingen- und/oder Blattfläche keine die Anatomie der Finger berücksichtigende Form aufweist.

Aus dem beschriebenen Nachteil ergibt sich für die vorliegende Erfindung die Aufgabe, ein Hackmesser zu schaffen, das eine bessere Handhabung und Habtik aufweist und somit eventuellen Verletzungen bei Nutzung des Hackmessers vorbeugt. Ferner ist es Aufgabe der Erfindung, bei einem guten Schutz der Finger eine optimale Nutzung der Schneide zu erreichen.

Die Aufgabe wird durch die Merkmale des Gegenstandes von Anspruch 1 gelöst.

Der Vorteil dieser Erfindung ist, dass ein direkter Kontakt von Finger und Klinge und/oder Blatt vermieden wird und eine angenehmere Handhabung durch spezielle Ausgestaltungen des Kropfes gegeben wird.

Besonders vorteilhaft ist es, wenn der Kropf die hintere, dem Griff zugewandte Kante der Klingen- und/oder Blattfläche nur zu einem Teil bedeckt und der untere, an der Schneide endende Bereich der Kante vom Kropf unbedeckt ist. Hierdurch wird erreicht, dass zum einen die Finger vor der Klinge bzw. dem Blatt geschützt sind und zum anderen die Schneide über ihre gesamte Länge nutzbar ist. Auch noch das hintere Klingenende ist scharf und verwendbar. Hierbei ist von Vorteil, wenn der vom Kropf unbedeckte untere Bereich der Kante in seiner Höhe ½ bis 5/6 insbesondere 2/3 der Gesamthöhe des Blatts beträgt.

Das erfindungsgemäße Hackmesser kann derart ausgebildet sein, dass die Klingen- und/oder Blattfläche im Umriss rechteckig, dreieckig, trapezförmig oder in Form einer unregelmäßigen Fläche ausgebildet ist, wobei die Schneide, der Rücken, die erlseitige Fläche und/oder die der erlseitigen Fläche an der Klinge und/oder dem Blatt gegenüberliegende Fläche eine kreisbogenförmige oder wellenförmige Form aufweisen können. Weiterhin kann die Klinge und/oder das Blatt eine konstante Dicke oder eine zur Schneide und/oder zum Rücken hin geringer und/oder größer werdende Dicke zwischen Rücken und Schneide aufweisen oder nach innen oder außen gewölbte Klingen- und/oder Blattflächen aufweisen oder zwei unterschiedlich geformte Klingen- und/oder Blattflächen aufweisen. Dazu können die Klingen und/oder Blattfläche eine Bohrung und/oder eine Nut aufweisen. Als Beispiele für die beschriebenen Formen gelten Cleaver, Chopper, beilartige Hackmesser, asiatische/chinesische Kochmesser oder dergleichen.

Nach einer vorteilhaften Ausgestaltung ist die zur axialen Richtung des Hackmessers senkrechte, zum Rücken des Hackmessers parallele Ausdehnung des Kropfes an zumindest einer Stelle breiter als die zum Rücken parallele Breite der erlseitigen Klingen- und/oder Blattfläche ausgebildet. Dadurch wird eine Fläche geschaffen, an die sich der zur Klinge und/oder zum Blatt nächstliegende Finger angenehm abstützen kann, so dass bei Verwendung des Hackmessers eine angenehme, kontrollierte und Druckstellen vermeidende Handhabung gewährleistet ist.

Eine weitere Ausgestaltung der Erfindung sieht vor, dass der Kropf in seiner Ausdehnung zum Rücken des Hackmessers maximal so lang wie die Klinge und/oder das Blatt ausgebildet ist. Bei Hackmessern mit einem sehr großen Blatt ist es nicht notwendig, dass der Kropf über die gesamte erlseitige Blattfläche verläuft. Der Kropf ist jedoch so ausgebildet, dass er der angenehmen Handhabung des Hackmessers durch die Hand gerecht wird. Eine Ausführung des Kropfes länger als die Distanz zwischen Rücken und Schneide würde hingegen der Funktionsweise des Hackmessers im Wege stehen.

Eine weitere vorteilhafte Ausgestaltung der Erfindung sieht eine Ausformung am Kropf vor, die sich griffseitig zwischen Griff und Schneide befindet. Diese Ausformung dient einer angenehmen Führung des anliegenden Fingers, und bietet zusätzlich einen Schutz des Fingers vor Kontakt mit eventuell schneideseitig vorhandenem Material oder Gegenstand.

Nach einer weiteren vorteilhaften Ausgestaltung der Erfindung befindet sich am Kropf griffseitig zwischen Griff und Schneide eine Ausnehmung. Diese Ausnehmung dient ebenfalls einer angenehmen Führung des anliegenden Fingers, und bietet gleichzeitig einen Schutz des Fingers vor Kontakt mit eventuell schneideseitig vorhandenem Material oder Gegenstand.

Eine weitere Ausgestaltung des erfindungsgemäßen Kropfes sieht vor, dass der Kropf auf seiner der Klinge und/oder dem Blatt zugewandten Seite in Form einer zur erlseitigen Klingen- und/oder Blattfläche komplementären Fläche ausgebildet ist. Dadurch kann sich der Kropf zur Schaffung einer besseren Stabilität an der Klingen- und/oder Blattfläche abstützen, und steht einer einfachen Reinigung des Hackmessers nicht im Wege, da keine Absätze entstehen, in denen sich Verunreinigungen festsetzen könnten.

Nach einer weiteren vorteilhaften Ausgestaltung der Erfindung ist das Hackmesser aus einem in einem Stück aus einem rostfreien Material ausgestanzten Rohling durch einen Stauchschmiedeprozess hergestellt. Das ermöglicht eine Reduktion der zur Herstellung benötigten Arbeitsschritte und ist somit weniger kostenintensiv. Zudem wird dem Hackmesser dadurch eine hohe Stabilität gegeben, was dessen Lebensdauer erhöht. Es ist aber auch denkbar, dass das Hackmesser stattdessen aus mehreren Komponenten zusammengesetzt ist. Die Härte und Zusammensetzung des verwendeten Materials kann je nach Anforderung und Wunsch variieren.

Eine weitere vorteilhafte Ausgestaltung der Erfindung sieht vor, dass am Erl des Hackmessers Griffelemente angebracht sind. Diese werden mit dem Erl durch Vernietung oder Verklebung verbunden, und können aus Kunststoff, Keramik oder Metall bestehen.

Zur weiteren Erläuterung der vorliegenden Erfindung dienen die nachfolgenden Figuren. Dabei zeigen
- Fig. 1: eine Seitenansicht eines herkömmlichen Hackmessers mit Kropf,
- Fig. 2: einen Querschnitt einer Klinge und/oder eines Blatts eines Hackmessers nach Fig. 1,
- Fig. 3: einen Querschnitt einer Ausgestaltung des erfindungsgemäßen Kropfes,
- Fig. 4: eine Seitenansicht eines Hackmessers mit Kropf und Verdickung, das nicht unter den Schutzbereich des Anspruchs 1 fällt,
- Fig. 5: eine Seitenansicht eines Hackmessers mit Kropf und Ausnehmung, das nicht unter den Schutzbereich des Anspruchs 1 fällt,
- Fig. 6: eine perspektivische Ansicht eines Hackmessers, das nicht unter den Schutzbereich des Anspruchs 1 fällt, und
- Fig. 7: eine Seitenansicht einer Ausführung eines erfindungsgemäßen Hackmessers.

Fig. 1 zeigt ein herkömmliches Hackmesser 1 in Seitenansicht, das aus der Klinge und/oder dem Blatt 2, dem Kropf 3 und dem Griff 4 besteht. Der Kropf 2 ist dabei ein Verbindungsglied von Klinge und/oder Blatt 2 und Griff 4, und weist in seinem Querschnitt die in Fig. 2 gezeigte Form auf. Bei Gebrauch dieses Hackmessers 1 kann es zu Kontakt eines Fingers mit der erlseitigen Fläche 5 der Klinge und/oder des Blatts 2 kommen. Diese Fläche 5 wird aber der Anatomie der Finger nicht gerecht, so dass das Hackmesser 1 eine unangenehme Handhabung aufweist.

Fig. 3 zeigt einen erfindungsgemäßen Kropf 6, der abweichend von der Querschnittsfläche der Klinge und/oder des Blatts 2 an einer Stelle 7 breiter ausgebildet ist als diese. Dadurch kann vermieden werden, dass es bei Gebrauch des Hackmessers zu unangenehmen Druckstellen am anliegenden Finger kommt, da der Finger an der breiteren Stelle 7 anliegt.

Eine weitere Ausbildung eines Hackmessers 8 ist in Fig. 4 dargestellt, die einen Kropf 6 zeigt, der griffseitig eine Ausformung 9 aufweist. Diese Ausformung 9 dient der sicheren Führung des Fingers bei Handhabung des Hackmessers 8, und gibt zugleich einen Schutz für den Finger, der in Kontakt mit auf der Arbeitsseite der Klinge und/oder des Blatts 2 befindlichen Gegenständen oder Materialien kommen könnte.

Fig. 5 zeigt ein weiteres Hackmesser 8 mit Kropf 6, bei dem unterhalb des Griffs 4 eine Ausnehmung 10 am Kropf 6 vorhanden ist, die eine sichere Führung eines Fingers ermöglicht, welcher gleichzeitig besser gegen Kontakt mit arbeitsseitig vorhandenen Gegenständen oder Materialien geschützt wird.

Fig. 6 zeigt eine perspektivische Ansicht eines weiteren Hackmessers 8, bei dem links- und rechtsseitig des Erls 13 Griffelemente 14 angebracht sind, die in dieser Ausführung über Nieten 15 mit dem Erl 13 verbunden sind.

Fig. 7 zeigt eine Seitenansicht eines erfindungsgemäßen Hackmessers, bei dem der Kropf 6 die hintere, dem Griff 4 zugewandte Kante 16 nicht über deren gesamte Höhe H bedeckt, sondern der untere Bereich 16a der Kante 16, der bis zur Schneide 11 führt und die Höhe h aufweist, ist vom Kropf 6 nicht bedeckt. Hierbei beträgt die Höhe h gleich ½ bis 5/6 insbesondere 2/3 der Höhe H. Auch ist von Vorteil, wenn die vordere Kante 17 des Kropfes, die auf der Seitenfläche des Blattes 2 liegt, derart schräg verläuft, dass das obere Ende 19 der Kante 17 näher zur vorderen Kante 20 des Blattes 2 liegt als das untere Ende 21 der Kante 17.

Das beschriebene Ausführungsbeispiel dient nur der Erläuterung und ist nicht beschränkend.

## Patentansprüche

1. Hackmesser (8) mit einem stauchgeschmiedetem Kropf (6), **dadurch gekennzeichnet, dass** der Kropf (6) vom Griff (4) in Richtung der Schneide (11) entlang der erlseitigen Klingen- und/oder Blattfläche (5) verläuft und dass die vordere Kante (17) des Kropfes, die auf der Seitenfläche des Blattes (2) liegt, derart schräg verläuft, dass das obere Ende (19) der Kante (17) näher zur vorderen Kante (20) des Blattes (2) liegt als das untere Ende (21) der Kante (17).

2. Hackmesser mit einem insbesondere stauchgeschmiedetem Kropf (6), insbesondere nach Anspruch 1, **dadurch gekennzeichnet, dass** der Kropf (6) die hintere, dem Griff (4) zugewandte Kante (16) der Klingen- und/oder Blattfläche (5) nur zu einem Teil bedeckt und der untere, an der Schneide (11) endende Bereich (16a) der Kante (16) vom Kropf (6) unbedeckt ist.

3. Hackmesser nach Anspruch 2, **dadurch gekennzeichnet, dass** der vom Kropf (6) unbedeckte untere Bereich (16a) der Kante (16) in seiner Höhe (h) ½ bis 5/6 insbesondere 2/3 der Gesamthöhe (H) des Blatts (2) beträgt.

4. Hackmesser (8) nach einem der vorherigen Ansprüche, **dadurch gekennzeichnet, dass** die zur axialen Richtung des Hackmessers (8) senkrechte, zum Rücken (12) des Hackmessers (8) parallele Ausdehnung des Kropfes (6) an zumindest einer Stelle breiter als die zum Rücken (12) parallele Breite der erlseitigen Klingen- und/oder Blattfläche (5) ausgebildet ist.

5. Hackmesser (8) nach einem der vorherigen Ansprüche, **dadurch gekennzeichnet , dass** der Kropf (6) in seiner Ausdehnung senkrecht zum Rücken (12) maximal so lang wie die Klinge und/oder das Blatt (2) ausgebildet ist.

6. Hackmesser (8) nach einem der vorherigen Ansprüche, **dadurch gekennzeichnet, dass** der Kropf (6) griffseitig zwischen Griff (4) und Schneide (11) eine Ausformung (9) aufweist.

7. Hackmesser (8) nach einem der vorherigen Ansprüche, **dadurch gekennzeichnet, dass** der Kropf (6) griffseitig zwischen Griff (4) und Schneide (11) eine Ausnehmung (10) aufweist.

8. Hackmesser (8) nach einem der vorherigen Ansprüche, **dadurch gekennzeichnet, dass** der Kropf (6) auf seiner der Klinge und/oder dem Blatt (2) zugewandten Seite in Form einer zur erlseitigen Klingen- und/oder Blattfläche (5) komplementäre Fläche ausgebildet ist.

9. Hackmesser (8) nach einem der vorherigen Ansprüche, **dadurch gekennzeichnet, dass** das Hackmesser (8) aus einem in einem Stück aus einem Material ausgestanzten Rohling besteht.

10. Hackmesser (8) nach einem der vorherigen Ansprüche, **dadurch gekennzeichnet, dass** der Erl (13) eine Verbindung mit Griffelementen (14) aufweist.

## Claims

1. Cleaver (8) having a crush-forged crank (6), **characterised in that** the crank (6) runs from the handle (4) in the direction of the cutting edge (11) along the blade area (5) on the tang side and that the front edge (17) of the crank, which lies on the side area of the blade (2), runs at an angle in such a way that the top end (19) of the edge (17) lies nearer to the front edge (20) of the blade (2) than the bottom end (21) of the edge (17).

2. Cleaver having in particular a special crush-forged crank (6), in particular according to claim 1, **characterised in that** the crank (6) only partly covers the rear edge (16) of the blade area (5) facing the handle (4) and the lower area (16a) of the edge (16) ending at the cutting edge (11) is not covered by the crank (6).

3. Cleaver according to claim 2, **characterised in that** the height of the lower area (16a) of the edge (16) not covered by the crank (6) amounts to 1/2 to 5/6, in particular 2/3 of the total height (H) of the blade (2).

4. Cleaver (8) according to one of the previous claims, **characterised in that** the extension of the crank (6), which is parallel to the back (12) of the cleaver (8) and perpendicular to the axial direction of the cleaver (8), is made wider than the width of the blade area (5) on the tang side, which is parallel to the back (12), at least at one point.

5. Cleaver (8) according to one of the previous claims, **characterised in that** the extension of the crank (6), which is perpendicular to the back (12), is made a maximum of as long as the blade (2).

6. Cleaver (8) according to one of the previous claims, **characterised in that** the crank (6) has a moulding (9) on the handle side between the handle (4) and the cutting edge (11).

7. Cleaver (8) according to one of the previous claims, **characterised in that** the crank (6) has a recess (10) on the handle side between the handle (4) and the cutting edge (11).

8. Cleaver (8) according to one of the previous claims, **characterised in that** on the side facing the blade (2) the crank (6) is made in the form of an area, which is complementary to the blade (5) on the tang side.

9. Cleaver (8) according to one of the previous claims, **characterised in that** the cleaver (8) consists of a blank punched out of a material in one piece.

10. Cleaver (8) according to one of the previous claims, **characterised in that** the tang (13) is connected to the handle elements (14).

## Revendications

1. Hachoir (8) comprenant une garde (6) forgée par refoulement, **caractérisé en ce que** la garde (6) s'étend de la poignée (4) en direction du tranchant (11) le long de la surface de lame et/ou couteau (5) du côté manche et que l'arête avant (17) de la garde, qui se situe sur la face latérale de la lame (2), s'étend en oblique de telle sorte que l'extrémité supérieure (19) de l'arête (17) est plus proche de l'arête avant (20) de la lame (2) que l'extrémité inférieure (21) de l'arête (17).

2. Hachoir comprenant une garde (6) notamment forgée par refoulement, en particulier suivant la revendication 1, **caractérisé en ce que** la garde (6) ne recouvre qu'en partie l'arête arrière (16), tournée vers la poignée (4), de la surface de lame et/ou couteau (5), et la zone inférieure (16a), s'achevant sur le tranchant (11), de l'arête (16) n'est pas recouverte par la garde (6).

3. Hachoir suivant la revendication 2, **caractérisé en ce que** la zone inférieure (16a) de l'arête (16), non recouverte par la garde (6), atteint dans sa hauteur (h) ½ à 5/6, en particulier 2/3 de la hauteur totale (H) de la lame (2).

4. Hachoir (8) suivant l'une des revendications précédentes, **caractérisé en ce que** l'extension de la garde (6), perpendiculaire à la direction axiale du hachoir (8) et parallèle au dos (12) du hachoir (8), est réalisée en au moins un endroit avec une largeur plus grande que la largeur, parallèle au dos (12), de la surface de lame et/ou couteau (5) du côté manche.

5. Hachoir (8) suivant l'une des revendications précédentes, **caractérisé en ce que** la garde (6) a une réalisation dans son extension, perpendiculaire au dos (12), au maximum aussi longue que le couteau et/ou la lame (2).

6. Hachoir (8) suivant l'une des revendications précédentes, **caractérisé en ce que** la garde (6) présente du côté poignée, entre la poignée (4) et le tranchant (11), un bossage (9).

7. Hachoir (8) suivant l'une des revendications précédentes, **caractérisé en ce que** la garde (6) présente du côté poignée, entre la poignée (4) et le tranchant (11), un creux (10).

8. Hachoir (8) suivant l'une des revendications précédentes, **caractérisé en ce que** la garde (6) est réalisée, sur son côté tourné vers le couteau et/ou la lame (2), en forme d'une surface complémentaire à la surface de couteau et/ou lame (5) du côté manche.

9. Hachoir (8) suivant l'une des revendications précédentes, **caractérisé en ce que** le hachoir (8) est constitué d'une ébauche découpée en une pièce d'un matériau.

10. Hachoir (8) suivant l'une des revendications précédentes, **caractérisé en ce que** le manche (13) présente un assemblage avec des éléments de prise (14).
